# EUROPÄISCHE PATENTSCHRIFT

(11) **EP 0 185 713 B1**
(45) Veröffentlichungstag und Bekanntmachung des Hinweises auf die Patenterteilung: **25.05.1988**
(21) Anmeldenummer: 85902960.5
(22) Anmeldetag: 10.06.1985
(51) Int. Cl.: E21D 9/10, E21C 27/22

(54) **VERFAHREN UND VORRICHTUNG ZUM MODIFIZIEREN DES QUERSCHNITTSPROFILS EINES STOLLENS, TUNNELS OD.DGL.**
METHOD AND DEVICE FOR MODIFYING THE CROSS-SECTION OF A GALLERY, A TUNNEL OR THE LIKE
PROCEDE ET DISPOSITIF POUR MODIFIER LA SECTION D'UNE GALERIE, D'UN TUNNEL OU ANALOGUE

(30) Priorität: 12.06.1984 DE 3421704
(43) Veröffentlichungstag der Anmeldung: 02.07.1986
(73) Patentinhaber: Wirth Maschinen- und Bohrgeräte-Fabrik GmbH, 41812 Erkelenz (DE)
(72) Erfinder: HURTZ, Georg, D-5140 Erkelenz-Holzweiler (DE); STEUFMEHL, Willi, D-5140 Erkelenz (DE); KRAPPEN, Wolfgang, D-5143 Wassenberg (DE)
(74) Vertreter: Koscholke, Gotthold, Dr.-Ing.
(86) Internationale Anmeldenummer: DE8500199
(87) Internationale Veröffentlichungsnummer: WO8600113

(56) Entgegenhaltungen:
- AU-B- 501 750
- CH-A- 255 012
- DE-A- 2 127 186
- DE-A- 2 507 984
- DE-A- 3 121 244
- DE-A- 3 151 060
- DE-B- 1 260 412
- DE-B- 1 261 459
- FR-A- 2 001 904
- FR-A- 2 289 720

## Beschreibung

Die Erfindung bezieht sich auf ein Verfahren zum Modifizieren eines Querschnittsprofils, insbesondere Kreisprofils, eines Stollens, Tunnels, einer Strecke od. dgl. durch Erweitern des Profils in Teilbereichen desselben mittels drehend antreibbaren Werkzeuges, und sie richtet sich auf eine insbesondere zur Durchführung des Verfahrens geeignete Vorrichtung zum Bearbeiten der Begrenzung eines Stollens, Tunnels, einer Strecke od. dgl. gemäß dem Oberbegriff des Anspruchs 2.

In zahlreichen Fällen besteht der Wunsch oder die Notwendigkeit, ein zunächst vorhandenes Querschnittsprofil einer Strecke od. dgl. nachträglich noch zu ändern, um zu einem endgültigen Profil zu gelangen, das bestimmten Forderungen gerecht wird. Dies trifft besonders bei Strecken od. dgl. zu, die einen Kreisquerschnitt haben, wie er vielfach durch die Art des Vortriebs, namentlich durch Auffahren mittels einer Vollschnitt-Vortriebsmaschine, entsteht, während als endgültiges' Profil etwa eine Hufeisen-Form gewünscht wird, wie es z. B. für Bahn- oder Straßentunnel in Betracht kommt.

Es sind Vortriebsmaschinen bekannt, bei denen Werkzeuge z. B. an radial verstellbaren Armen angeordnet sind, oder Maschinen, die parallel zu einem Hauptbohrkopf angeordnete, in die gleiche Richtung weisende kleinere Bohrköpfe aufweisen, um zusätzliche Profilbereiche auszuarbeiten. Als Beispiel kann eine Tunnelvortriebsmaschine nach dem Dokument DE-A-3 121 244 genannt werden. Diese weist einen Vollschnittkopf auf, der in Maschinenlängsrichtung verschiebbar in einem nachfolgenden Schreitwerk mit Messerschild gelagert ist. Zwischen dem Vollschnittkopf und dem Schreitwerk befindet sich ein Aggregat zum Aufweiten des Tunnelquerschnitts mit wenigstens einer Abbauwalze, die um eine zur Maschinenlängsrichtung parallele Achse drehbar ist. Die Abbauwalze ist am freien Ende eines Gelenkarmes befestigt, der um eine zur Maschinenlängsrichtung parallele Achse verschwenkbar ist. Dadurch kann die Abbauwalze aus einer innerhalb des Querschnittes des Vollschnittkopfes liegenden Ruhestellung in außerhalb des Querschnittes des Vollschnittkopfes liegende Arbeitsstellungen verstellt werden.

Abgesehen davon, daß bekannte Einrichtungen der erläuterten Art oft sehr aufwendig sind, bestehen meist auch ungünstige Kraftverhältnisse. Vorschubkräfte müssen normalerweise immer über die Verspannelemente der Maschine in den Streckenstoß oder die Stollenwandung eingeleitet werden, also unter Umlenkung um 90°.

Aufgabe der Erfindung ist es, eine vorteilhafte Möglichkeit aufzuzeigen, um ein gegebenes Profil einer Strecke, eines Stollens od. dgl. in einer Weise zu modifizieren, die zahlreichen bedarfsfällen gerecht wird. Insbesondere soll ein Kreisprofil nachträglich so geändert werden können, daß sich ein im wesentlichen bogenförmiges Profil oder ein Profil etwa in Form eines umgekehrten U ergibt. Außer einem Verfahren dazu-will die Erfindung auch eine Vorrichtung angeben, die wenig aufwendig ist, mit der Querschnittsprofile von Strecken, Stollen od. dgl., insbesondere Kreisquerschnitte, in einfacher Weise aufweitbar sind und die ein günstiges Einleiten der Reaktionskräfte in das Gebirge ermöglicht. Weitere mit alledem zusammenhängende Probleme, mit denen sich die Erfindung befaßt, ergeben sich aus der jeweiligen Erlauterung der aufgezeigten Lösung.

Das erfindungsgemäße Verfahren kennzeichnet sich dadurch, daß mit wenigstens einem Bohrkopf oder ähnlichen Werkzeugaggregat eine in Stollenlängsrichtung verlaufende Folge von einzelnen Vertiefungen in die Stollenwandung eingearbeitet wird, wobei dem Bohrkopf jeweils eine Vorschubbewegung in Richtung seiner Drehachse und quer zur Längsrichtung des Stollens, insbesondere lotrecht oder im wesentlichen lotrecht zur Stollenwandung bzw. zu einer Tangente an das Stollenprofil, erteilt wird und wobei die Vertiefungen einander überschneidend eingearbeitet werden.

Eine Vorrichtung zum Bearbeiten der Begrenzung eines Tunnels, Stollens od. dgl. gemäß dem Oberbegriff des Anspruchs 2, insbesondere eine Vorrichtung zur Durchführung des angegebenen Verfahrens, kennzeichnet sich gemäß der Erfindung dadurch, daß der Bohrkopf stirnseitig, mit Werkzeugelementen bestückt und beim Arbeiten mit dieser Stirnseite der Stollenwandung zugekehrt ist und daß die mittels der Vorschubeinrichtung durchführbare Arbeitsbewegung des Bohrkopfes in Richtung seiner Drehachse und quer zur Längsrichtung des Stollens auf die Stollenwandung gerichtet ist.

Das Verfahren gestattet das Modifizieren eines Querschnittsprofils in einer einfachen und praxisgerechten Weise. Die Vorrichtung ist unkompliziert in ihrem Aufbau und ihrer Arbeitsweise. Das Verfahren und die Vorrichtung zeichnen sich bei alledem besonders durch günstige Kraftverhältnisse beim Arbeiten aus.

Die Werkzeugelemente des Bohrkopfes können unterschiedlicher Art sein, so wie es jeweils den Umständen, namentlich der Art des Gebirges, am besten entspricht. Es können Rollenmeißel _bzw. Schneidrollen, z. B. mit Zähnen, Warzen, Disken usw., oder auch Messer oder andere schneidende Werkzeuge vorgesehen sein.

Wenn in der Beschreibung und in den Ansprüchen von « Stollen gesprochen wird, so sollen darunter auch Tunnel, Strecken und sonstige entsprechende oder ähnliche Räume verstanden werden, bei denen die Erfindung in Betracht kommen kann. Es ist somit durch solche Ausdrücke keine Beschränkung gegeben.

Weitere Einzelheiten, Merkmale und Vorteile der Erfindung ergeben sich aus der nachstehenden Erläuterung von Ausführungsbeispielen, aus der zugehörigen Zeichnung und aus den Ansprüchen. Es zeigen :
Fig. 1 eine Ausführung der erfindungsgemäßen Vorrichtung in Ansicht in Betriebsposition in einem Stollen,
Fig. 2 ein Schnitt nach der Linie II - 11 in Fig. 1,
Fig. 3 eine schematische Darstellung zur Veranschaulichung des Verfahrens,
Fig. 4 eine andere Ausführung der erfindungsgemäßen Vorrichtung in Ansicht vor dem Einsatz und
Fig. 5 die Vorrichtung nach Fig. 4 nach dem Herstellen von Vertiefungen.

Die in den Fig. 1 und 2 dargestellte Vorrichtung (in Fig. 2 sind der Deutlichkeit halber einige Teile in abweichender Lage wiedergegeben bzw. gegenüber Fig. 1 fortgelassen) weist einen insgesamt mit der Ziffer 1 bezeichneten Tragrahmen auf, bei dem eine Traverse 3 von Platten 2 und nur in Fig. 1 erkennbaren Profilträgern 4 gehalten ist. Die Platten 2 sind mit Stützen 5 verbunden, von denen jeweils zwei durch eine Kufe 6 miteinander an den unteren Enden verbunden sind. Mit der Ziffer 7 sind Querstreben zwischen den Stützen 5 bezeichnet. Ein solches Gestell kann daher mit den Kufen 6 im Sohlenbereich eines Stollens S aufruhen.

Der Stollen S hat ursprünglich im Querschnitt ein Kreisprofil, wie es durch Auffahren mit einer Vollschnitt-Vortriebsmaschine, Tunnelbohrmaschine od. dgl. entsteht.

In der Traverse 3 sind zwei Verspannzylinder 8 untergebracht, deren Kolbenstangen 9 gelenkig mit in der Traverse geführten rückwärtigen Ansätzen 10a von Spannschilden 10 verbunden sind. Durch Ausfahren der Kolbenstange 9 aus den Zylindern 8 können somit die Spannschilde 10 gegen die Wandung des Stollens gepreßt werden, so daß die Vorrichtung dadurch im Stollen verspannt ist. Es ist auch möglich, nur an einer Seite einen Spannzylinder vorzusehen und den Spannschild an der anderen Seite fest anzuordnen. Das Vorhandensein zweier Spannzylinder 8 bietet jedoch mehr Möglichkeiten und gestattet es auch, die Vorrichtung aus der Mitte herauszusetzen.

Mit den Ziffern 11 R und 11 L sind ein rechtes und ein linkes Lagergehäuse bezeichnet. Jedes derselben enthält die Hauptlagerung für einen Bohrkopf 12 und bildet zugleich ein Getriebegehäuse mit daran angeflanschten Antriebsmotoren 13, wobei es sich um hydraulische Motoren oder auch um Elektromotoren handeln kann. Die Energiezufuhr und ggfs. Steuerleitungen sind nicht dargestellt. Jeder Bohrkopf 12 kann mit einer für den jeweiligen Fall geeigneten Drehzahl angetrieben werden. Seine Drehachse ist jeweils mit dem Buchstaben D bezeichnet.

Jedes Lagergehäuse 11 R und 11 L ist an zwei Schwenkarmen 14 aufgehängt, die in einem Zapfenlager 15 gelenkig gehalten sind. Die Zapfenlager 15, um deren Mitte somit die Lagergehäuse 11 Rund 11 L mit den Bohrköpfen 12 schwenken können, befinden sich an den Rückseiten der Spannschilde 10, und zwar jeweils in deren oberem Teil.

An einem von zwei Anschlußblechen 16 aufgenommenen Zapfenlager 17 am rechten Lagergehäuse 11R ist das Ende einer Kolbenstange 18 angelenkt, deren Zylinder 19 mit seinem Ende gelenkig in einem Zapfenlager 20 gehalten ist, das sich im unteren Teil des dem Lagergehäuse 11R entgegengesetzten Spannschildes 10 befindet.

Das linke Lagergehäuse 11 L weist zwei Paare von Anschlußblechen 26 mit Zapfenlagern 27 für die Enden zweier Kolbenstangen 28 auf, deren Zylinder 29 mit ihren Enden in Zapfenlagern 30 gehalten sind, die sich im unteren Teil des gegenüberliegenden Spannschildes 10 befinden.

Jede der Kolben-Zylinder-Einheiten 18, 19 und 28, 29 ist doppeltwirkend. Es handelt sich zweckmäßig um Hydraulikzylinder. Deren Druckmittelanschlüsse sind nicht dargestellt. Durch Zufuhr von Druckmittel zu dem einen oder anderen Ende des Zylinders 19 kann das rechte Lagergehäuse 11 R mit den Schwenkarmen 14 um den Gelenkpunkt 15 geschwenkt werden und dadurch z. B. aus einer in Fig. 1 mit dünnen Linien wiedergegebenen Ruheposition in eine mit kräftigen Linien gezeichnete Arbeitsposition und umgekehrt überführt werden. Entsprechendes gilt für eine Schwenkung des linken Lagergehäuses 11 L um den zugehörigen Gelenkpunkt 15 durch entsprechende Druckmittelzufuhr zu den einen oder den anderen Enden der parallelen Zylinder 29.

Die Zylinder 19 und 29 sind so dimensioniert, daß mit den beiden Zylindern 29 die gleiche Kraft wie mit dem Zylinder 19 aufgebracht werden kann. Die Verwendung von zwei Zylindern für das eine der beiden Lagergehäuse hat den Vorteil der Symmetrie.

Mit den Zylindern 19 und 29 werden die Bohrköpfe 12 nicht nur aus einer Ruheposition an die Stollenwandung angestellt, sondern mit ihnen wird beim Arbeiten auch die Vorschubbewegung der Bohrköpfe 12 bewirkt, wobei die Vorschubkraft in ihrer Höhe durch entsprechende Wahl des Druckes des den Zylindern 19 und 29 zugeführten Druckmittels eingestellt werden kann. Die' Reaktionskraft wird dabei über die Zapfengelenke 20 und 30 und die Spannschilde 10 unmittelbar in das Gebirge eingeleitet. Dies ist ein besonderer Vorteil. Es braucht also keine Umlenkung der Kraft zu erfolgen, wie es sonst notwendig ist.

Eine abgewandelte Ausführung besteht im Rahmen der Erfindung darin, daß die Enden der Vorschubzylinder 19 und 29 nicht unmittelbar auf die Spannschilde 10 wirken, sondern an geeigneten Stellen der Traverse 3 angelenkt sind. Auch hierbei wird die Kraft auf günstigem Weg in das Gebirge eingeleitet, wobei dann jedoch die Verspannzylinder 8 die Vorschubkräfte mit zu übertragen haben.

Fig. 3 veranschaulicht das Arbeiten nach dem erfindungsgemäßen Verfahren, wie es u. a. mit einer Vorrichtung der vorstehend erläuterten Art möglich ist. In die Stollenwandung wird eine erste Vertiefung V1 mittels des Bohrkopfes eingebohrt. die sich in Draufsicht wie in Fig. 3 und im Schnitt z. B. wie in Fig. 1 darstellt. Sodann wird der betreffende Bohrkopf zurückgezogen und mit der ihn tragenden Vorrichtung um einen je nach den Umständen wählbaren Betrag in der Längsrichtung L des Stollens weiterbewegt, worauf dann die nächste Vertiefung V2 (Fig. 3) gebohrt wird. Hierauf erfolgt wiederum ein Versetzen des Bohrkopfes und dann das Bohren einer weiteren Vertiefung V3 usw., so daß sich eine in Stollenlängsrichtung verlaufende Erweiterung und damit die gewünschte Änderung der Profilform im Sinne eines umgekehrten U od. dgl. ergibt. In Fig. 3 ist die jeweilige Versetzung des Bohrkopfes für das Bohren der nächsten Vertiefung gleich den Radius r des wirksamen Arbeitsbereiches des Bohrkopfes. Dieser Betrag kann je nach den Umständen aber auch anders gewählt werden.

Auch der Durchmesser des Bohrkopfes bzw. seines Arbeitsbereiches läßt sich entsprechend den jeweiligen Erfordernissen wählen. Er kann insbesondere im Bereich von etwa 40 % bis 80 % des Radius eines ursprünglich kreisförmigen Stollenprofils liegen. In vielen Fällen ist ein Bereich von etwa 50 bis 60 % vorteilhaft.

Das Versetzen einer Vorrichtung der in den Fig. 1 und 2 gezeigten Art kann nach Lösen der Verspannung auf verschiedene Weise erfolgen. Die Vorrichtung kann mit einem Zugmittel nachgezogen werden, wobei sie auf den Kufen 6 gleitet, sie kann an eine Vortriebsmaschine angehängt sein, insbesondere mit einem oder mehreren Nachholzylindern in der Verbindung, sie kann aber auch Bestandteil einer Vortriebsmaschine sein.

Die Tragkonstruktion mit den Säulen 5 und den Streben 6 hat bei der gezeigten Ausführung praktisch nur eine Funktion beim Umsetzen. Sie übernimmt dann das Gewicht der Vorrichtung. Beim Arbeiten können die Kräfte von der Traverse mit der Verspannung aufgenommen werden.

Die Tragkonstruktion ist so ausgebildet, daß im unteren Bereich wie bei einem Portal ein freier Raum vorhanden ist, der auch als Durchgang dienen kann, beispielsweise um zu einer vor der Vorrichtung im Stollen befindlichen Vortriebsmaschine zu gelangen.

Eine Vorrichtung der erfindungsgemäßen Art läßt sich insbesondere unmittelbar hinter einem Bohrkopf anbringen, namentlich hinter einem Erweiterungsbohrkopf, dessen Maschinenkörper sich in einem Vorbohrloch befindet. Es kann dann unmittelbar hinter der Vorrichtung ein Ausbau im Stollen oder in der Strecke gesetzt werden, ohne daß es zwischenzeitlicher Sicherungsmaßnahmen bedarf. In jedem Falle ist es auch möglich, der Vorrichtung einen Schild zuzuordnen, zumindest im Firstbereich des Stollens. Ein solcher Schild ohne eine sonstige Schutzabdeckung kann sich an der Vorrichtung selbst oder an einem ihr benachbarten Teil, z. B. an einem ihr folgenden Nachläufer od. dgl. befinden.

Was vorstehend im Grundsätzlichen zum Verfahren und zu der Vorrichtung gesagt wurde, gilt sinngemäß auch für die in den Fig. 4 und 5 dargestellte Ausführung einer Vorrichtung, die nachfolgend erläutert wird. Dabei wird auf gleiche oder ähnliche Elemente, die auch bei der Vorrichtung nach Fig. 1 und 2 vorhanden sind, nicht mehr besonders eingegangen.

Eine Traverse 33 mit hydraulisch ausfahrbaren Spannschilden 10 an den Enden ist von einem Tragrahmen (Träger 44) gehalten und nach beiden Seiten hin als Führung 32 für daran längsverschiebbare Lager- und Getriebegehäuse 31 L und 31 R ausgebildet. Antriebsmotoren sind mit der Ziffer 13 bezeichnet. Durch Verschieben der Gehäuse 31 R und 31 mit den darin gelagerten Bohrköpfen 12 können die letzteren aus der Ruheposition nach Fig. 4 in eine Arbeitsposition gebracht werden.

Die Anstell- und Vorschubbewegung wird bei dieser Ausführung durch sich zwischen den Gehäusen 31 R und 31 L erstreckende, miteinander fluchtende Kolben-Zylinder-Einheiten 38 erzeugt, deren Zylinder 39 mit ihren Enden aneinander anliegend zu einer Einheit verbunden sind und deren Kolbenstangen 34 über Zapfengelenke 35 an den Gehäusen 31 R und 31 L angreifen. Zweckmäßig sind auf jeder Seite der beiden Gehäuse solche Doppeleinheiten 38 vorhanden.

Auch bei einer solchen Ausführung besteht der Vorteil, daß der Kraftfluß keine Umlenkung erfährt, sondern die Vorschubkräfte unmittelbar aufgenommen werden.

## Patentansprüche

1. Verfahren zum Modifizieren eines Querschnittsprofils, insbesondere Kreisprofils, eines Stollens, Tunnels, einer Strecke od. dgl. durch Erweitern des Profils in Teilbereichen desselben mittels drehend antreibbaren Werkzeuges, dadurch gekennzeichnet, daß mit wenigstens einem Bohrkopf oder ähnlichen Werkzeugaggregat eine in Stollenlängsrichtung verlaufende Folge von einzelnen Vertiefungen in die Stollenwandung eingearbeitet wird, wobei dem Bohrkopf jeweils eine Vorschubbewegung in Richtung seiner Drehachse (D) und quer zur Längsrichtung (L) des Stollens, insbesondere lotrecht oder im wesentlichen lotrecht zur Stollenwandung bzw. zu einer Tangente an das Stollenprofil, erteilt wird und wobei die Vertiefungen einander überschneidend eingearbeitet werden.

2. Vorrichtung zum Bearbeiten der Begrenzung eines Stollens, Tunnels, einer Strecke oder dergleichen, mit einem Tragrahmen (1) und wenigstens einem relativ zum Tragrahmen (1) mittels einer Vorschubeinrichtung (18, 19 ; 28, 29 ; 38) bewegbaren Lagergehäuse (11 R. 11 L ; 31 R, 31 L) mit drehend antreibbarem Bohrkopf (12), wobei dem Tragrahmen (1) eine Verspanneinrichtung (8, 9, 10) mit an die Stollenwandung anpreßbaren Spannschilden (10) zugeordnet ist, insbesondere zur Durchführung des Verfahrens nach Anspruch 1, dadurch gekennzeichnet, daß der Bohrkopf (12) stirnseitig mit Werkzeugelementen bestückt und beim Arbeiten mit dieser Stirnseite der Stollenwandung zugekehrt ist und daß die mittels der Vorschubeinrichtung (18, 19 ; 28, 29 ; 38) durchführbare Arbeitsbewegung des Bohrkopfes (12) in Richtung seiner Drehachse (D) und quer zur Längsrichtung (L) des Stollens auf die Stollenwandung gerichtet ist.

3. Vorrichtung nach Anspruch 2, dadurch gekennzeichnet, daß das Lagergehäuse (11 R. 11 L) für den Bohrkopf (12) an einem Schwenkarm (14) aufgehängt ist, der seinerseits am Tragrahmen (1) oder einem mit diesem in Verbindung stehenden Teil, insbesondere einem Spannschild (10), angelenkt ist, wobei die Drehachse (D) des Bohrkopfes (12) etwa im rechten Winkel zu der Tangente an das Stollenprofil verläuft und wobei die Vorschubeinrichtung (18, 19 ; 28, 29) mit einem Ende am Lagergehäuse (11 R, 11 L) und mit dem anderen Ende am Tragrahmen (1) mittelbar oder unmittelbar angreift.

4. Vorrichtung nach Anspruch 2, dadurch gekennzeichnet, daß das Lagergehäuse (31 R, 31 L) für den Bohrkopf (12) an einer geradlinigen Führung (32), insbesondere einer an einem Teil (33) des Tragrahmens (33, 44) vorgesehenen oder durch einen solchen gebildeten Führung, verschiebbar ist, wobei die Vorschubeinrichtung (34, 38, 39) mit einem Ende am Lagergehäuse (31 R_{;}. 31 L) angreift.

5. Vorrichtung nach einem der Ansprüche 2 bis 4, dadurch gekennzeichnet, daß die Vorschubeinrichtung (18, 19 ; 28, 29) mit ihrem anderen Ende an einem Spannschild (10) angreift.

6. Vorrichtung nach Anspruch 4, dadurch gekennzeichnet, daß die Vorschubeinrichtung (34, 38, 39) mit ihrem anderen Ende an einem zweiten, gegenüberliegenden Lagergehäuse (31 L bzw, 31 R) angreift.

7. Vorrichtung nach einem der Ansprüche 2 bis 6, dadurch gekennzeichnet, daß der Tragrahmen (1) mit Stützbeinen (5) od. dgl. versehen ist.

8. Vorrichtung nach einem der Ansprüche 2 bis 7, dadurch gekennzeichnet, daß der wirksame Durchmesser des Bohrkopfes (12) im Bereich von etwa 40 % bis 80 %, insbesondere im Bereich von etwa 50 % bis 60 %, des Radius eines kreisförmigen Stollenprofils liegt.

9. Vorrichtung nach einem der Ansprüche 2 bis 8, dadurch gekennzeichnet, daß sie Bestandteil einer Vortriebsmaschine ist.

10. Vorrichtung nach einem der Ansprüche 2 bis 9, dadurch gekennzeichnet, daß sie mit einer Vortriebsmaschine oder einem dieser zugeordneten Aggregat, Nachläufer od. dgl. in mitschleppbarer Verbindung steht.

11. Vorrichtung nach einem der Ansprüche 2 bis 10, dadurch gekennzeichnet, daß sie unmittelbar hinter einem Bohrkopf, insbesondere einem Erweiterungsbohrkopf, einer Vortriebsmaschine angeordnet ist.

12. Vorrichtung nach einem der Ansprüche 2 bis 11, dadurch gekennzeichnet, daß sie wenigstens im Firstbereich von einem Schild od. dgl. überdeckt ist.

## Claims

1. A method of modifying the cross-sectional profile, in particular a circular profile, of a gallery, tunnel, roadway or the like by expanding the profile in partial regions of the same by means of a rotary-drivable tool, characterised in that, with at least one drilling head or similar tool assembly, a sequence of separate recesses in the longitudinal direction of the gallery is worked into the walls of the gallery ; a forward feed movement being imparted in each case to the drilling head in the direction of its rotary axis (D) and transversely to the longitudinal direction (L) of the gallery, in particular perpendicularly or substantially perpendicularly to the gallery walls and/or to a tangent to the gallery profile ; and the recesses being worked in so that they overlap each other.

2. A device for working the boundary of a gallery, tunnel, roadway or the like, with a supporting frame (1) and at least one bearing housing (11 R, 11 L ; 31 R, 31 L) movable in relation to the supporting frame (1) by means of a feed device (18, 19 ; 28, 29 ; 38), the housing having a rotary-drivable drilling head (12) ; a bracing device (8, 9, 10), with bracing plates (10) which can be pressed against the gallery walls, being associated with the supporting frame (1), in particular for carrying out the method according to claim 1, characterised in that the drilling head (12) is equipped at its front end with tool elements and this front end faces the gallery walls during the work, and in that the working movement of the drilling head (12) in the direction of its rotary axis '(D) and transversely to the longitudinal direction (L) of the gallery, which movement can be carried out by means of the feed device (18, 19 ; 28, 29 ; 38), _{'}is directed towards the gallery walls.

3. A device according to claim 2, characterised in that the bearing housing (11R, 11 L) for the drilling head (12) is suspended on a swivel arm (14) which in turn is hinged to the supporting frame (1) or to a part in connection with the latter, in particular a bracing plate (10) ; the rotary axis (D) of the drilling head (12) running at about a right angle to the tangent to the gallery profile: and the feed device (18,19; 28.29) acting directly or indirectly with one end at the bearing housing (11 R, 11 L) and with the other end at the supporting frame (1).

4. A device according to claim 2, characterised in that the bearing housing (31R, 31 L) for the drilling head (12) is displaceable along a linear guide (32), in particular a guide provided on a part (33) of the supporting frame (33, 44) or formed by such a part, the feed device (34, 38, 39) acting with one end at the bearing housing (31R, 31 L).

5. A device according to one of claims 2 to 4, characterised in that the feed device (18, 19 : 28, 29) acts with its other end at a bracing plate (10).

6. A device according to claim 4, characterised in that the feed device (34. 38, 39) acts with its other end at a second, opposite bearing housing (31 L or 31 R respectively).

7. A device according to one of claims 2 to 6. characterised in that the supporting frame (1) is provided with supporting legs (5) or the like.

8. A device according to one of claims 2 to 7. characterised in that the effective diameter of the drilling head (12) is in the region of about 40 % to 80 %, iri particular in the region of about 50 % to 60 %, of the radius of a circular gallery profile.

9. A device according to one of claims 2 to 8, characterised in that it is a component part of a tunnelling machine.

10. A device according to one of claims 2 to 9, characterised in that it is connected with, so that it can .be towed with, a tunnelling machine or an assembly, trailer or the like associated with the machine.

11. A device according to one of claims 2 to 10, characterised in that it is arranged directly behind a drilling head, in particular a reaming drilling head, of a tunnelling machine.

12. A device according to one of claims 2 to 11, characterised in that it is covered, at least in the roof area, by a plate or the like.

## Revendications

1. Procédé pour modifier un profil transversal, en particulier un profil circulaire, d'une galerie, d'un tunnel, d'une voie ou analogue par élargissement du profil dans des zones partielles de celui-ci, au moyen d'un outil agencé de manière à être entraîné en rotation, caractérisé en ce qu'avec au moins une tête de creusement ou appareillage analogue, une succession de creusements individuels, s'échelonnant dans la direction longitudinale de la galerie, sont pratiqués dans la paroi de la galerie, un mouvement en avant étant imprimé chaque fois à la tête de creusement, dans la direction de son axe de rotation (D) et transversalement par rapport à la direction longitudinale (L) de la galerie, en particulier perpendiculairement ou presque perpendiculairement par rapport à la paroi de la galerie ou par rapport à une tangente au profil de la galerie, et les creusements étant pratiqués de façon qu'ils se chevauchent.

2. Dispositif pour façonner le pourtour d'une galerie, d'un tunnel, d'une voie ou analogue, comportant un châssis porteur (1) et au moins un corps de palier (11 R, 11 L ; 31 R, 31 L) déplaçable par rapport au châssis porteur (1) à l'aide d'un dispositif d'avancement (18, 19 ; 28, 29 ; 38) et portant une tête de creusement (12) agencée de manière à être entraînée en rotation, dispositif dans lequel un mécanisme de mise sous tension (8, 9, 10), comportant des boucliers de serrage (10) qui sont agencés de manière à pouvoir être mis en pression contre la paroi de la galerie, est associé au châssis porteur (1), en particulier pour la mise en œuvre du procédé selon la revendication 1, caractérisé en ce que la tête de creusement (12) est équipée, sur sa face frontale, d'éléments d'outil et est située, en fonctionnement, de façon que cette face frontale soit tournée vers la paroi de la galerie et en ce que le mouvement de travail de la tête de creusement (12), dans la direction de son axe de rotation (D) et orthogonalement par rapport à la direction longitudinale (L) de la galerie, est dirigé vers la paroi de la galerie, ledit mouvement étant réalisable à l'aide du dispositif d'avancement (18, 19 ; 28, 29 ; 38).

3. Dispositif selon la revendication 2, caractérisé en ce que le corps de palier (11 R, 11L) destiné à la tête de creusement (12) est suspendu à un bras oscillant (14) qui pour sa part est articulé sur le châssis porteur (1) ou sur un élément lié à celui-ci, en particulier un bouclier de serrage (10), l'axe de rotation (D) de la tête de creusement (12) s'étendant à peu près à angle droit par rapport à la tangente au profil de la galerie et le dispositif d'avancement (18, 19 ; 28, 29) agissant directement ou indirectement, par une extrémité, sur le corps de palier (11 R, 11 L) et, par l'autre extrémité, sur le châssis porteur (1).

4. Dispositif selon la revendication 2, caractérisé en ce que le corps de palier (31R, 31L) destiné à la tête de creusement (12) est déplaçable en translation sur une glissière rectiligne (32), en particulier sur une glissière prévue sur un élément (33) du châssis porteur (33, 44) ou formée par un tel élément, le dispositif d'avancement (34, 38, 39) agissant par une extrémité sur le corps de palier (31 R, 31 L).

5. Dispositif selon l'une des revendications 2 à 4, caractérisé en ce que le dispositif d'avancement (18, 19 ; 28, 29) agit par son autre extrémité sur un bouclier de serrage (10).

6. Dispositif selon la revendication 4, caractérisé en ce que le dispositif d'avancement (34, 38, 39) agit par son autre extrémité sur un deuxième corps de palier opposé (31 L ou 31 R).

7. Dispositif selon l'une des revendications 2 à 6, caractérisé en ce que le châssis porteur (1) est muni d'étais (5) ou analogues.

8. Dispositif selon l'une des revendications 2 à 7, caractérisé en ce que le diamètre efficace de la tête de creusement (12) se situe dans l'intervalle d'environ 40 % à 80 %, en 'particulier dans l'intervalle d'environ 50 % à 60 %, du rayon d'un profil circulaire de galerie.

9. Dispositif selon l'une des revendications 2 à 8, caractérisé en ce qu'il est une partie constituante d'une machine de creusement.

10. Dispositif selon l'une des revendications 2 à 9, caractérisé en ce qu'il est agencé de façon à pouvoir être remorqué par une machine de creusement ou par un appareillage, remorque ou analogue associés à celle-ci.

11. Dispositif selon l'une des revendications 2 à 10, caractérisé en ce qu'il est placé directement derrière une tête de creusement d'une machine de creusement, en particulier une tête de creusement destinée à l'élargissement.

12. Dispositif selon l'une des revendications 2 à 11, caractérisé en ce qu'il est couvert, au moins à sa partie supérieure, par un bouclier ou analogue.
